# FASCICULE DE BREVET EUROPEEN

(11) **EP 3 063 049 B1**
(45) Date de publication et mention de la délivrance du brevet: **20.11.2019**
(21) Numéro de dépôt: 14805991.8
(22) Date de dépôt: 27.10.2014
(51) Int. Cl.: B61L 5/10, E01B 7/02

(54) **ENSEMBLE FORMÉ D'UN VERROU CARTER COUSSINET D'APPAREIL DE VOIE SUR TRAVERSE**
AUS EINEM KLEMMVERSCHLUSS EINER SCHIENENWEICHE AUF EINER SCHWELLE GEFORMTE ANORDNUNG
ASSEMBLY FORMED FROM A CLAMP LOCK OF A RAIL SWITCH ON A SLEEPER

(30) Priorité: 30.10.2013 FR 1360595
(43) Date de publication de la demande: 07.09.2016
(73) Titulaire: Vossloh Cogifer (Société Anonyme), 92500 Rueil Malmaison (FR)
(72) Inventeur: BARRESI, Francesco, 67000 Strasbourg (FR)
(74) Mandataire: Nuss, Laurent
(86) Numéro de dépôt international: PCT/FR2014/052729
(87) Numéro de publication internationale: WO 2015/063404

(56) Documents cités:
- EP-A1- 0 733 739
- EP-A1- 2 412 602
- EP-A1- 2 412 604
- EP-A2- 2 397 606
- DE-U1-202010 008 526
- FR-A- 673 244
- FR-A1- 2 974 053
- US-A1- 2012 091 216

## Description

La présente invention se rapporte au domaine du montage et de la fixation d'un ensemble VCC (Verrou Carter Coussinet) d'appareil de voie sur une traverse.

Actuellement, le montage d'un VCC d'appareil de voie sur une traverse est opéré par l'intermédiaire d'une semelle d'une façon similaire au montage d'un mécanisme de verrouillage tel qu'illustré par la publication EP 0 733 739. Cette semelle réalisée en polyamide participe notamment à l'optimisation de la fixation de la structure métallique du VCC sur la traverse de rail en atténuant l'impact de l'appareil de voie sur la traverse lors du passage d'un roulant. Cette atténuation des vibrations lors du passage d'un roulant permet ainsi d'optimiser la durée de vie de la voie ferrée et de limiter le phénomène d'endommagement du ballast nécessitant des bourrages fréquents et son renouvellement prématuré.

Toutefois, il convient de noter que ce phénomène d'atténuation se trouve rapidement limitée aux caractéristiques techniques de ces semelles.

La présente invention a pour but de pallier cet inconvénient en proposant un ensemble VCC d'appareil de voie monté sur une traverse et permettant un contrôle du phénomène d'atténuation.

A cet effet, elle a pour objet un ensemble formé par une structure comprenant un VCC monté sur une traverse par l'intermédiaire d'une semelle, caractérisé en ce que, d'une part, la semelle procure une rigidité comprise entre 100 et 220 kN/mm et, d'autre part, la base de la structure est fixée à la traverse par l'intermédiaire d'un dispositif de serrage traversant la semelle adapté pour générer une précharge définie sur la semelle.

L'invention a également pour objet un procédé de changement d'une semelle de traverse sur site en vue d'obtenir un ensemble selon l'invention, caractérisé en ce que le procédé comprend d'une part :
- une étape de détachement et de séparation de la structure comprenant le VCC de la traverse,
- une étape de détachement et d'écartement de la contre-aiguille des traverses situées en amont et en aval de la traverse portant la semelle,
- une étape de retrait de la semelle,
- une étape de positionnement sur la traverse d'une semelle de remplacement,
- une étape de fixation de la structure comprenant le VCC à la traverse,
- une étape de remise en position de la contre-aiguille au niveau des traverses situées en amont et en aval de la traverse portant la semelle.

L'invention sera mieux comprise, grâce à la description ci-après, qui se rapporte à au moins un mode de réalisation préféré, donné à titre d'exemple non limitatif, et expliqué avec référence aux dessins schématiques annexés, dans lesquels :
- la figure 1 est la représentation schématique d'un ensemble VCC monté sur une traverse selon l'invention,
- la figure 2 est la représentation schématique des différentes étapes d'un procédé selon l'invention de changement de semelle.

Le VCC (Verrou Carter Coussinet) comprend notamment un coussinet 3 de glissement équipé d'un dispositif de verrouillage 4 de l'aiguille avec la contre-aiguille 8.

L'invention se rapporte à un ensemble 1 formé par un VCC monté sur une traverse 5 par l'intermédiaire d'une semelle 6, caractérisé en ce que, d'une part, la semelle 6 comporte une rigidité comprise entre 100 et 220 kN/mm et, d'autre part, la base de la structure 2 est fixée à la traverse 5 par l'intermédiaire d'un dispositif de serrage 7 traversant la semelle 6 adapté pour générer une précharge définie sur la semelle 6.

L'utilisation d'une semelle 6 dont la rigidité de l'assemblage est comprise entre 100 et 220 kN/mm, préférentiellement comprise entre 150 et 220, idéalement comprise entre 180 et 200, autorise un intervalle de modulation plus large de la compression de la semelle 6 et donc une amplitude de contrôle de la précharge plus étendue sur cette semelle 6.

Selon un mode de construction particulier, la semelle 6 est réalisée dans une matière de type nitrile, EPDM ou similaire dont la caractéristique procure la raideur de l'assemblage souhaitée.

Alternativement, la semelle 6 peut être réalisée par une structure multicouche, par exemple bicouche comportant, d'une part, une lame de polyamide et, d'autre part, au moins une couche de matière présentant une rigidité inférieure à celle du polyamide. Un exemple de matière susceptible d'être utilisé pour former une telle couche pourrait être du nitrile dont la rigidité est de l'ordre de 150 à 220 kN/mm.

Selon une particularité de réalisation de l'invention, le dispositif de serrage 7 fait intervenir différents points de serrage positionnés de façon stratégique au niveau de la base de la structure 2.

Selon une particularité de réalisation de l'invention, le dispositif de serrage 7 intègre au moins un point de serrage au niveau de chacune des extrémités de la structure fixée à la traverse 5.

Selon un exemple de réalisation, au moins un point de serrage du dispositif 7 fait intervenir un tirefond associé à au moins une rondelle élastique et monté sur la base de la structure 2 pour fixer la traverse 5. Selon les impératifs techniques nécessaires, le montage du tirefond sur la traverse 5 au travers de la semelle 6 peut être opéré par l'intermédiaire d'une structure isolante. Cette enveloppe peut être réalisée, par exemple, par une cheville électriquement isolante entourant le tirefond dans la traverse 5.

Selon l'invention, l'ensemble 1 de l'invention est caractérisé en ce que le dispositif de serrage 7 comprend un mécanisme d'indication de la précharge générée sur la semelle 6. Ce mécanisme permet à l'utilisateur en charge du montage de l'installation de l'invention, à savoir de l'ensemble comprenant la structure 2, la traverse 5 et la semelle 6, d'opérer un réglage affiné du positionnement de la structure 2 sur la traverse 5 de part et d'autre de la semelle 6. Par exemple, dans le cas d'un serrage par pivotement d'un tire-fond, l'indication de la précharge peut être réalisée par une correspondance entre un curseur positionné sur la tête du tire-fond et au moins une valeur ou une échelle de valeurs indiquée sur la structure 2, en regard de la tête du tire-fond. Le pivotement de la tête du tire-fond lors du serrage de la semelle 6 décale le curseur en conséquence et le positionne au niveau de la valeur correspondant à la précharge générée par le serrage.

Selon une particularité de réalisation de l'invention, le dispositif de serrage 7 intègre un mécanisme d'incrémentation de la précharge générée par le dispositif 7. Ce dispositif de serrage 7 permet ainsi la génération d'une précharge à partir de différentes valeurs pré-étalonnées.

Alternativement, la précharge générée au niveau de la semelle 6 peut être quantifiée lors du serrage de la tête du tire-fond grâce à l'utilisation d'un outil adapté tel que, par exemple, une clé dynamométrique.

Il convient de comprendre que l'ensemble de l'invention peut s'appliquer à tout type d'appareil de voie pour aiguillage tel que, par exemple, aux verrous à pointe mobile.

L'invention porte également sur un procédé de changement d'une semelle 6 de traverse 5 sur site en vue d'obtenir un ensemble selon l'invention, caractérisé en ce que le procédé comprend :
- une étape (étape 1) de détachement et de séparation de la structure 2 comprenant le VCC de la traverse 5,
- une étape de détachement et d'écartement de la contre-aiguille des traverses situées en amont et en aval de la traverse 5 portant la semelle 6,
- une étape (étape 2) de retrait de la semelle 6,
- une étape (étape 3) de positionnement sur la traverse 5 d'une semelle 6 de remplacement,
- une étape (étape 4) de fixation de la structure comprenant le VCC à la traverse 5,
- une étape de remise en position de la contre-aiguille au niveau des traverses situées en amont et en aval de la traverse 5 portant la semelle 6.

Un tel procédé présente l'avantage de pouvoir opérer le changement d'une semelle au niveau d'une installation VCC d'un appareil de voie sans nécessiter un démontage complet de la contre-aiguille 8 puis son repositionnement. L'avantage d'un tel procédé est d'autant plus important que suite à son démontage, le repositionnement de la contre-aiguille 8 nécessite le rétablissement des différents réglages au niveau de l'appareil de voie. Cette étape présente une durée souvent importante. Le procédé de l'invention s'affranchit de cette étape de repositionnement et de rétablissement des réglages car la contre-aiguille 8 et la structure VCC sont détachées de la traverse 5 en formant un ensemble unique.

Pour permettre un tel détachement au niveau de la traverse 5 de l'installation du VCC, la contre-aiguille est également détachée au niveau d'une ou plusieurs des traverses positionnées en amont ou en aval de la traverse 5 dont la semelle 6 est changée.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, telle que définie par les revendications.

## Revendications

1. Ensemble (1) formé par une structure (2) comprenant un appareil de voie du type Verrou Carter Coussinet (VCC) montée sur une traverse (5) par l'intermédiaire d'une semelle (6), **caractérisé en ce que**, d'une part, la semelle (6) comporte une rigidité comprise entre 100 et 220 kN/mm et, d'autre part, la base de la structure (2) est fixée à la traverse (5) par l'intermédiaire d'un dispositif de serrage (7) traversant la semelle (6) adapté pour générer une précharge définie sur la semelle (6) grâce à un mécanisme d'incrémentation intégré au dispositif de serrage (7).

2. Ensemble selon la revendication 1, **caractérisé en ce que** le dispositif de serrage (7) comprend un mécanisme d'indication de la précharge générée sur la semelle (6).

3. Ensemble selon une des revendications précédentes, **caractérisé en ce que** le dispositif de serrage (7) intègre au moins un point de serrage au niveau de chacune des extrémités de la structure fixée à la traverse (5).

4. Ensemble selon la revendication 3, **caractérisé en ce qu'**au moins un point de serrage fait intervenir un tire-fond associé à au moins une rondelle élastique et monté sur la base de la structure pour fixer la traverse (5).

5. Ensemble selon une des revendications précédentes, **caractérisé en ce que** la semelle (6) est réalisée par une structure multicouche comportant, d'une part, une lame de polyamide et, d'autre part, au moins une couche de matière présentant une rigidité inférieure à celle du polyamide.

6. Ensemble selon la revendication 5, **caractérisé en ce que** la couche de matière de la semelle (6) est réalisée en nitrile.

7. Procédé de changement d'une semelle de traverse sur site en vue d'obtenir un ensemble selon une des revendications 1 à 6, **caractérisé en ce que** le procédé comprend :
- une étape de détachement et de séparation de la structure (2) comprenant l'appareil de voie (VCC) de la traverse (5),
- une étape de détachement et d'écartement de la contre-aiguille (8) des traverses situées en amont et en aval de la traverse (5) portant la semelle (6),
- une étape de retrait de la semelle (6),
- une étape de positionnement sur la traverse (5) d'une semelle (6) de remplacement,
- une étape de fixation de la structure comprenant l'appareil de voie (VCC) à la traverse (5),
- une étape de remise en position de la contre-aiguille au niveau des traverses situées en amont et en aval de la traverse (5) portant la semelle (6).

## Patentansprüche

1. Anordnung (1), die durch eine Struktur (2) ausgebildet ist, die eine Weichenvorrichtung des Typs Klammerverschluss (VCC) umfasst, die mittels einer Sohle (6) auf einer Bahnschwelle (5) befestigt ist, einerseits **dadurch gekennzeichnet, dass** die Sohle (6) eine Steifigkeit umfasst, die zwischen 100 und 220 kN/mm liegt, und andererseits dadurch, dass die Basis der Struktur (2) mittels einer Spannvorrichtung (7), die durch die Sohle (6) hindurchgeht, an der Bahnschwelle (5) befestigt ist, wobei die Spannvorrichtung (7) dazu eingerichtet ist, eine definierte Vorspannung auf die Sohle (6) mittels eines in die Spannvorrichtung (7) integrierten Inkrementmechanismus zu erzeugen.

2. Anordnung nach Anspruch 1, **dadurch gekennzeichnet, dass** die Spannvorrichtung (7) einen Mechanismus zur Anzeige der auf die Sohle (6) erzeugten Vorspannung umfasst.

3. Anordnung nach einem der vorhergehenden Ansprüche, **dadurch gekennzeichnet, dass** die Spannvorrichtung (7) an jedem der Enden der an der Bahnschwelle (5) befestigten Struktur zumindest eine Spannstelle beinhaltet.

4. Anordnung nach Anspruch 3, **dadurch gekennzeichnet, dass** zumindest eine Spannstelle eine Schwellenschraube umfasst, die einer Federscheibe zugeordnet ist und auf der Basis der Struktur montiert ist, um die Bahnschwelle (5) zu befestigen.

5. Anordnung nach einem der vorhergehenden Ansprüche, **dadurch gekennzeichnet, dass** die Sohle (6) durch eine mehrschichtige Struktur ausgebildet ist, die einerseits eine Polyamidlamelle und andererseits zumindest eine Materialschicht umfasst, die eine geringere Steifigkeit als Polyamid aufweist.

6. Anordnung nach Anspruch 5, **dadurch gekennzeichnet, dass** die Materialschicht der Sohle (6) aus Nitril ausgebildet ist.

7. Verfahren zum Wechseln einer Bahnschwellensohle vor Ort, um eine Anordnung nach einem der Ansprüche 1 bis 6 zu erhalten, **dadurch gekennzeichnet, dass** das Verfahren umfasst:
- einen Schritt des Lösens und des Trennens der Struktur (2) einschließlich der Weichenvorrichtung (VCC) von der Bahnschwelle (5),
- einen Schritt des Lösens und des Beabstandens der Backenschiene (8) von den Bahnschwellen (5), die stromauf und stromab der die Sohle (6) tragenden Bahnschwelle (5) angeordnet sind,
- einen Schritt des Entfernens der Sohle (6),
- einen Schritt des Positionierens einer Wechsel-Sohle (6) auf der Bahnschwelle (5),
- einen Schritt des Befestigens der Struktur einschließlich der Weichenvorrichtung (VCC) auf der Bahnschwelle (5),
- einen Schritt des Repositionierens der Backenschiene auf den Bahnschwellen, die stromauf und stromab der die Sohle (6) tragenden Bahnschwelle (5) angeordnet sind.

## Claims

1. Assembly (1) formed by a structure (2) comprising railway points with a VCC clamp lock mounted on a sleeper (5) by means of a sole plate (6), **characterised in that** on the one hand the sole plate (6) has a rigidity between 100 and 220 kN/mm and on the other hand the base of the structure (2) is fixed to the sleeper (5) by means of a clamping device (7) which traverses the sole plate (6) and is designed to generate a defined preload on the sole plate (6) by means of an incrementation mechanism integrated into the clamping device (7).

2. Assembly according to claim 1, **characterised in that** the clamping device (7) comprises a mechanism for indicating the preload generated on the sole plate (6).

3. Assembly according to any of the preceding claims, **characterised in that** the clamping device (7) integrates at least one clamping point at each end of the structure fixed to the sleeper (5).

4. Assembly according to claim 3, **characterised in that** at least one clamping point involves a lag bolt connected to at least one spring washer and mounted on the base of the structure for fixing the sleeper (5).

5. Assembly according to any of the preceding claims, **characterised in that** the sole plate (6) is formed by a multilayered structure comprising on the one hand a strip of polyamide and on the other hand at least one layer of material having a rigidity that is lower than polyamide.

6. Assembly according to claim 5, **characterised in that** the layer of material of the sole plate (6) is made of nitrile.

7. Method for changing a sole plate of a sleeper on site for the purpose of obtaining an assembly according to any of claims 1 to 6, **characterised in that** the method comprises:
- a step of detaching and separating the structure (2) comprising the VCC railway points of the sleeper (5),
- a step of detaching and removing the counter switch (8) of the sleepers located upstream and downstream of the sleeper (5) bearing the sole plate (6),
- a step of removing the sole plate (6),
- a step of positioning a replacement sole plate (6) on the sleeper (5),
- a step of fixing the structure comprising the VCC railway points to the sleeper (5),
- a step of resetting the counter switch of the sleepers located upstream and downstream of the sleeper (5) bearing the sole plate (6).
